# EUROPÄISCHE PATENTSCHRIFT

(11) **EP 0 130 425 B1**
(45) Veröffentlichungstag und Bekanntmachung des Hinweises auf die Patenterteilung: **24.05.1989**
(21) Anmeldenummer: 84106710.1
(22) Anmeldetag: 13.06.1984
(51) Int. Cl.: E04G 11/38, E04G 11/48

(54) **Deckenschalung**
Form work for floors
Coffrage pour planchers

(30) Priorität: 02.07.1983 DE 3323921
(43) Veröffentlichungstag der Anmeldung: 09.01.1985
(73) Patentinhaber: Hünnebeck-RöRo Gesellschaft mit beschränkter Haftung, 40885 Ratingen (DE)
(72) Erfinder: Markewitz, Wolfgang, D-4030 Ratingen 6 (DE); Schwechheimer, Heinz, D-4053 Jüchen 6 (DE)
(74) Vertreter: Türk, Gille, Hrabal, Leifert

(56) Entgegenhaltungen:
- EP-A- 0 054 131
- DE-A- 1 434 365
- US-A- 3 771 756

## Beschreibung

Die Erfindung betrifft eine Deckenschalung mit den Merkmalen des Oberbegriffs von Anspruch 1.

Aus der EP-A 0 054 131 ist eine Deckenschalung bekannt, bei der an den Ecken der Kopfstücke vorgesehenen Vorsprünge teilweise auf abschwenkbaren Hebeln angebracht sind, die einseitig über die Grundplatte des Kopfstückes vorstehen und zum Ein- und Ausschalen nach unten abgeschwenkt werden können. Derartige Kopfstücke sind im Aufbau nicht nur verhältnismäßig kompliziert und daher kostspielig, sondern sie sind in einigen Fällen auch nicht in der Lage, das Abrutschen der an die abgeschwenkten Hebel angehängten Schaltafeln vom Kopfstück oder ein Abheben vom Kopfstück bei nicht richtiger Abstützung auf Kopfstücken zu verhindern.

Die DE-A 1 434 365 lehrt gemäß dem Oberbegriff des Anspruchs 1, die Vorsprünge als Zapfen auszubilden, die zur Verbindung mit angrenzenden Schalungstafeln dienen. Weiterhin sind an den Kanten der Schalungstafeln Flansche als Verstärkungen vorgesehen. Dadurch wird eine relativ gute Stabilisierung der Schalungstafeln in der Deckenschalung erreicht, jedoch nur, wenn die Schalungstafeln maßgenau eingelegt werden.

Der Erfindung liegt nun die Aufgabe zugrunde, eine Deckenschalung bereitzustellen, bei der sowohl ein Abrutschen der an das Kopfstück angehängten, nach unten abgeschwenkten Schaltafeln vom Kopfstück als auch ein Abheben der auf derartigen Kopfstücken aufliegenden Schaltafeln in um 90° versetzter Richtung vom Kopfstück bei nicht vollständiger Abstützung, d. h. bei Abstützung von beispielsweise nur an zwei Ecken, wirksam verhindert wird.

Diese Aufgabe wird erfindungsgemäß von der eingangs genannten Deckenschalung in Verbindung mit den Merkmalen des Kennzeichens von Anspruch 1 gelöst. Vorteilhafte Ausgestaltungen ergeben sich aus den Kennzeichen der Unteransprüche.

Bei der Deckenschalung sind erfindungsgemäß die Zapfen auf an den Ecken der Grundplatte befindlichen Ansätzen angeordnet. Somit können die Schaltafeln an die zapfenartigen Vorsprünge angehängt und um diese verschwenkt werden, ohne daß die Vorsprünge gegenüber der Grundplatte beweglich sein müßten und ohne daß die Gefahr besteht, daß die angehängten Schaltafeln von den Zapfen herabrutschen können, selbst wenn die Schaltafeln nur mit einer Kante von zwei Zapfen gehalten werden und von der Grundplatte dementsprechend senkrecht herabhängen. Die Grundplatte mit den an ihren Ecken angebrachten Zapfen besteht aus einem Stück und ist daher preiswert herzustellen und auch für den rauhen Baustellenbetrieb äußerst robust. Sie läßt sich zentral auf einer üblichen Stahlrohrstütze anbringen und bietet somit eine günstige Abstützung für die aneinanderstoßenden Ecken von beispielsweise vier Schaltafeln da die Zapfen auf von der Grundplatte abstehenden Ansätzen angeordnet sind, behindert die Grundplatte selbst die Verschwenkbarkeit der an die Zapfen anzubringenden Schaltafeln nicht.

Die Ansätze sind paarweise im gegenseitigen Abstand an den Längsseiten der Grundplatte vorgesehen, während sich auf der Oberseite der Grundplatte zwischen den Ansätzen in Längsrichtung der Grundplatte verlaufende, im Querschnitt T-förmige Stege befinden, deren Obergurte von einem nach außen vorstehenden Flansch oder einer Ausnehmung der Querholme jeweils einer Schaltafel zu untergreifen bzw. zu umgreifen sind.

Zwischen den an jeweils einer der Längsseiten der im Grundriß rechteckigen Grundplatte vorgesehenen Ansätzen befindet sich dementsprechend ein freier Raum, in den jeweils ein Längsholm des Rahmens einer anzuhängenden Schaltafel eingreifen kann, wenn die Schaltafel nach unten hängt. Die im Querschnitt T-förmigen Stege auf der Oberseite der Grundplatte dienen als Anschläge zum Positionieren der Schaltafeln auf dem betreffenden Kopfstück. Wenn die Schaltafeln in die Betriebsposition hochgeschwenkt sind, kann ein nach außen vorstehender Flansch jeder Schaltafel einen der Stege untergreifen bzw. eine Ausnehmung der Querholme den Obergurt umgreifen, wodurch ein Abkippen der Schaltafel aus der Betriebsposition selbst dann vermieden wird, wenn die Schaltafel nur teilweise, beispielsweise nur an drei Ecken von einem Kopfstück abgestützt ist.

Vorzugsweise kann auf der Grundplatte im Zentrum ein rechtwinklig zu den beiden Stegen verlaufender stegförmiger Abstandhalter für die einander benachbarten Schaltafeln angeordnet sein, so daß die von einem Kopfstück abzustützenden vier Schaltafeln sich mit Hilfe der Stege und des Abstandhalters jeweils in die richtige Schalposition bringen lassen, ohne daß hierzu eine Person auf die Schalung steigen müßte.

Die auf den Ansätzen der Grundplatte angeordneten Zapfen sind vorzugsweise kegelstumpfförmig ausgebildet. Dies erleichtert das Anhängen der Schaltafeln, die jedoch wegen des an ihren Querstegen angebrachten, nach innen vorstehenden Flansches auch von derartigen Zapfen nicht abrutschen können, selbst wenn sie praktisch senkrecht herabhängen und eine Schwingbewegung ausführen.

Besonders günstig ist es, wenn die nach innen vorstehenden Flansche der Querstege der Schaltafeln schräg nach unten verlaufen. In Verbindung mit kegelstumpfförmigen Zapfen der Kopfstücke lassen sich die Schaltafeln problemlos und schnell an die Kopfstücke anhängen bzw. auch wieder von diesen abhängen und in die Betriebsposition hochschwenken, wozu es ausreicht, eine nächste Stahlrohrstütze mit entsprechendem Kopfstück an das entgegengesetzte Ende der Schaltafel anzusetzen und die Schaltafel dann beim Aufrichten der Stahlrohrstütze hochzuschwenken.

Zweckmäßig ist an der Unterseite der Grundplatte zentral ein in eine Stahlrohrstütze passender Steckzapfen angeordnet, so daß man die Kopfstücke einfach auf das obere Ende einer Stahlrohrstütze aufsetzen kann. Eine weitere Befestigung ist nicht notwendig.

In der Zeichnung ist ein Ausführungsbeispiel der erfindungsgemäßen Deckenschalung dargestellt, und zwar zeigt
Fig. 1 einen senkrechten Teilschnitt von zwei aneinanderstoßenden Schaltafeln der Deckenschalung, die auf einem erfindungsgemäß ausgestatteten Kopfstück abgestützt sind,
Fig. 2 eine Ansicht ähnlich wie Fig. 1, wobei jedoch die eine der beiden Schaltafeln nach unten abgeklappt ist und an zwei nebeneinander angeordneten Kopfstücken und den darauf angebrachten Zapfen hängt,
Fig. 3 eine Draufsicht auf zwei hintereinander angeordnete Schaltafeln, wobei die eine Schaltafel in strichpunktierten Linien in einer verkanteten Position gezeigt ist, in der sie nur unvollkommen auf Kopfstücken abgestützt ist,
Fig. 4 eine Draufsicht auf eine Ausführungsform eines erfindungsgemäß ausgestalteten Kopfstükkes und
Fig. 5 eine Seitenansicht des Kopfstückes aus Fig. 4.

Die Deckenschalung besteht in üblicher Weise aus einer Anzahl von Schaltafeln 1, deren vier Ecken jeweils auf einem weiter unten näher erläuterten Kopfstück 2 abgestützt werden. Jede Schaltafel weist eine als Schalhaut dienende Platte 3 und einen diese tragenden Rahmen auf, der aus profilierten Querträgern 4 und ebenfalls profilierten Längsträgern 5 besteht.

Die Querträger 4 haben bei der dargestellten Ausführungsform an der unteren Kante jeweils einen schräg nach innen und unten verlaufenden Flansch 6, dessen Zweck weiter unten erläutert wird. Außerdem enthält jeder Quersteg 4 nahe seiner unteren Kante eine schlitzartige Durchbrechung 7, deren Zweck ebenfalls unten erläutert wird.

Einzelheiten der für die Abstützung der Ecken der Schaltafeln 1 verwendeten Kopfstücke 2 sind aus den Fig. 4 und 5 zu entnehmen.

Das Kopfstück weist eine langgestreckte, in Draufsicht rechteckige Grundplatte 8 auf, an deren Längskanten oder längeren Seitenkanten an die Stirnenden anschließend jeweils zwei im Grundriß im wesentlichen rechteckige Ansätze 9 angeformt sind. Zwischen den paarweise an den beiden Längsseiten der Grundplatte 8 angeformten Ansätzen 9 befindet sich jeweils ein freier Raum 10, dessen Breite, wie Fig. 4 zeigt, größer als die Breite jedes der Ansätze 9 ist. In diesen freien Raum 10 können die Längsträger 5 oder seitlichen Längsholme des Rahmens der einzelnen Schaltafein 1 ausweichen, wenn diese Schaltafeln in die in Fig. 2 dargestellte Position abgeschwenkt bzw. in dieser Position an die Kopfstücke angehängt werden.

Auf jedem Ansatz 9 befindet sich ein hochstehender kegelstumpfförmiger Zapfen 11. Wie die Fig. 1 und 2 zeigen, werden die Zapfen 11 der Kopfstücke 2 von den Flanschen 6 der Querholme 4 der einzelnen Schaltafeln 1 hintergriffen, wenn man die Schaltafeln mit ihren Ecken an Kopfstükke 2 anhängt und auf diesen abstützt. Aus Fig. 2 ist erkennbar, daß die Schrägstellung der Flansche 6 etwa der Neigung der kegelstumpfförmigen Zapfen 11 entspricht, so daß die angehängten Schaltafein selbst dann nicht von den Kopfstücken 2 abrutschen können, wenn sie in der in Fig. 2 erkennbaren senkrechten Lage an den Kopfstücken hängen.

An den beiden Enden der Grundplatte 8 sind auf der Oberseite derselben zwei im Querschnitt T-förmige Stege 12 und 13 angeordnet, deren Obergurte 14 in die Öffnungen 7 der Querholme 4 der Schaltafeln 1 eingreifen, wenn sich diese in der horizontalen Lage befinden, wie aus Fig. 1 und 2 zu erkennen ist. Die schlitzförmigen Ausnehmungen oder Öffnungen 7 befinden sich daher zweckmäßig nur im Eckbereich der Querholme 4. Durch das Eingreifen der Obergurte 14 in die Öffnungen 7 wird verhindert, daß die Schaltafeln 1 von den Kopfstücken abgehoben werden können, selbst wenn die Schaltafeln nicht richtig auf vier Kopfstücken 2 aufliegen, wie beispielsweise in Fig. 3 in strichpunktierten Linien angedeutet ist.

In der Mitte der Grundplatte 8 ist auf deren Oberseite ein querverlaufender stegförmiger Anschlag 15 angeordnet, der als Anlage für die Ekken der aneinander anstoßenden, einander benachbarten Schaltafeln dient. Die Breite dieses Anschlages 15 entspricht etwa dem Abstand zwischen den Längsträgern oder Längsholmen benachbarter Schaltafeln 1, so daß diese mit ihren Schalplatten 3 aneinanderstoßen. Der Anschlag 15 ist vorgesehen, um die seitliche Lage benachbarter Schaltafeln 1 festzulegen.

An der Unterseite der Grundplatte 8 befindet sich ein zapfenartiger Ansatz 16, der in die zentrale Öffnung 17 einer üblichen Stahlrohrstütze 18 paßt, so daß das Kopfstück auf eine derartige Stahlrohrstütze aufgesteckt werden kann. Eine weitere Befestigung ist nicht notwendig, da das Kopfstück im Betrieb nur in senkrechter Richtung verlaufende Belastungen erfährt, denn die Schaltafeln liegen, wie Fig. 1 zeigt, mit ihrem Rahmen auf der Grundplatte 8 auf und der Ansatz 16 erstreckt sich, wie insbesondere Fig. 4 zeigt, praktisch über die gesamte Breite der Grundplatte 8.

Das in Fig. 4 und 5 dargestellte Kopfstück ist als einstückiger Gußkörper ausgebildet. Daher ist es ein gut zu handhabender und robuster Gegenstand.

Insbesondere aus Fig. 5 ist erkennbar, daß von unten in den Ansatz 16 ein Einsteckling 19 eingesetzt ist, mit dessen Hilfe man das Kopfstück 2 von oben in die hohle Stahlrohrstütze 18 einschieben und abstecken kann. In der Zeichnung ist der wie ein Stopfen aussehende Anschluß des Einstecklings 19 zu erkennen, der an den Ansatz 16 angeschweißt ist.

Die nach innen vorstehenden Flansche 6 der Schaltafeln 1 können auch durch gleichwirkende andere Einrichtungen ersetzt und/oder ergänzt werden. So ist es beispielsweise möglich, in den Ecken des Rahmens der Schaltafeln 1 jeweils ein Knotenblech einzusetzen. Derartige an der offenen Seite des Rahmens angeordnete Knotenbleche entsprechen in ihrer Wirkung den nach innen vorstehenden Flanschen 6.

## Patentansprüche

1. Deckenschalung, bestehend aus Schaltafeln (1) mit einem nach unten offenen, Längsholme (5) und Querholme (4) aufweisenden kastenförmigen Rahmen, wobei an den Querholmen (4) ein nach innen vorstehender Flansch (6) vorgesehen ist, und aus die Ecken aneinanderstoßender Schaltafeln (1) abstützenden Kopfstücken (2), die eine rechteckige Grundplatte (8) aufweisen, nahe deren vier Ecken hochstehende, als Zapfen (11) ausgebildete Vorsprünge vorgesehen sind, welche in die Ecken der Rahmen von aufgelegten Schaltafein eingreifen, dadurch gekennzeichnet, daß die Zapfen (11) auf an den Ecken der Grundplatte (8) befindlichen Ansätzen (9) angeordnet sind, wobei die Ansätze (9) paarweise im gegenseitigen Abstand (10) an den Längsseiten der Grundplatte (8) vorgesehen sind, und daß sich auf der Oberseite der Grundplatte (8) zwischen den Ansätzen (9) in Längsrichtung der Grundplatte verlaufende, im Querschnitt T-förmige Stege (12, 13) befinden, deren Obergurte (14) von einem nach außen vorstehenden Flansch oder einer Ausnehmung (7) der Querholme (4) jeweils einer Schaltafel (1) zu untergreifen bzw. zu umgreifen sind.

2. Schalung nach Anspruch 1, dadurch gekennzeichnet, daß auf der Grundplatte (8) im Zentrum ein rechtwinklig zu den beiden Stegen (12 und 13) verlaufender stegförmiger Anschlag (15) für die einander benachbarten Schaltafeln (1) angeordnet ist.

3. Schalung nach Anspruch 1 oder 2, dadurch gekennzeichnet, daß die auf den Ansätzen (9) angeordneten Zapfen (11) kegelstumpfförmig ausgebildet sind.

4. Schalung nach einem der Ansprüche 1 bis 3, dadurch gekennzeichnet, daß die Ansätze (9) einen etwa rechteckigen Grundriß aufweisen und parallel zueinander verlaufen.

5. Schalung nach einem der Ansprüche 1 bis 4, dadurch gekennzeichnet, daß die nach innen vorstehenden Flansche (6) der Querholme (4) der Schaltafeln (1) schräg nach unten geneigt verlaufen.

6. Schalung nach einem der Ansprüche 1 bis 5, dadurch gekennzeichnet, daß an der Unterseite der Grundplatte (8) zentral ein in eine Stahlrohrstütze (18) passender Steckzapfen (16) angeordnet ist.

7. Schalung nach einem der Ansprüche 1 bis 6, dadurch gekennzeichnet, daß die Grundplatte (8) mit den Ansätzen (9), den Zapfen (11) und dem Steckzapfen (16) als einstückiger Gußkörper ausgebildet ist.

## Claims

1. Form work for floors, consisting of form panels (1) having a box-type frame opened downwards and comprising longitudinal stiffers (5) and transverse spars (4), said transverse spars (4) being provided with a flange (6) protubing to the inner side, and consisting of nose sections (2) supporting the corners of adjacent form panels (1), said nose sections (2) comprising a rectangular baseplate (8), close to the four corners of which upright protusions being formed as pins (11) are provided, said pins (11) engaging into the corners of frames of form panels laid thereon, characterized in that said pins (11) are arranged on connection pieces (9) located at the corners of said baseplate (8), said connection pieces (9) being provided in pairs in mutual distance (10) at the longitudinal sides of said baseplate (8), and that bars (12, 13) being of T-form in cross section and extending in longitudinal direction of said baseplate are located between said connection pieces (9) on the upper side of said baseplate (8), the upper flanges (14) of said bars (12, 13) being gripped under and gripped round, respectively, by a flange protubing outwards or a recess (7) of said transverse spars (4) of a respective form panel (1).

2. Form work as claimed in claim 1, characterized in that a bar-like stop (15) for adjacent form panels (1) extending rectangular to said two bars (12 and 13) is located in the center of said baseplate (8).

3. Form work as claimed in claim 1 or 2, characterized in that said pins (11) arranged on said connection pieces (9) are formed frustro-conical.

4. Form work as claimed in one of claims 1 to 3, characterized in that said connection pieces (9) have a substantially rectangular ground-plan and extend parallel to one another.

5. Form work as claimed in one of claims 1 to 4, characterized in that said flanges (6) of said transverse spars (4) of said form panels (1) protubing inside incline downwards.

6. Form work as claimed in one of claims 1 to 5, characterized in that a connecting pin (16) fitting into a tubular steel support (18) is arranged centrally at the bottom side of said baseplate (8).

7. Form work as claimed in one of claims 1 to 6, characterized in that said baseplate (8) including said connection pieces (9), said pins (11) and said connecting pin (16) form an integral casting.

## Revendications

1. Coffrage pour plancher, constitué de panneaux de coffrage (1) comportant un cadre en forme de caisson, présentant des longerons (5) et des traverses (4), et ouvert vers le bas, étant précisé que sur les traverses (4) est prévu un rebord (6) dirigé vers l'intérieur, et constitué de pièces de tête (2) qui soutiennent les angles de panneaux de coffrage (1) se jouxtant l'un contre l'autre, qui présentent une plaque d'embase rectangulaire (8) près des quatre angles de laquelle sont prévues des saillies verticales, en forme de bossages (11), qui viennent en prise dans les angles des cadres de panneaux de coffrage posés, caractérisé en ce que les bossages (11) sont disposés sur des embouts (9) qui sont prévus aux angles de la plaque d'embase (8), étant précisé que les embouts (9) sont prévus par paires, à une certaine distance mutuelle (10), sur les bords longitudinaux de la plaque d'embase (8); et en ce que, sur la plaque supérieure de la plaque d'embase (8), entre les embouts (9), se trouvent des nervures (12, 13), de section en forme de T, qui sont dirigées dans la direction longitudinale de la plaque d'embase, et dont les membrures supérieures (14) sont prévues pour être saisies par dessous par un rebord dirigé vers l'extérieur ou pour être enserrées par un évidement (7) des traverses (4) prévu en correspondance sur un panneau de coffrage (1).

2. Coffrage selon la revendication 1, caractérisé en ce que sur la plaque d'embase (8) est disposée, au centre, une butée (15), en forme de nervure, dirigée perpendiculairement aux deux nervures (12 et 13), pour les panneaux de coffrage (1) voisins l'un de l'autre.

3. Coffrage selon la revendication 1 ou 2, caractérisé en ce que les bossages (11) disposés sur les embouts (9) ont la forme d'un tronc de cône.

4. Coffrage selon l'une des revendications 1 à 3, caractérisé en ce que les embouts (9) présentent un contour à peu près rectangulaire et sont dirigés parallèlement l'un à l'autre.

5. Coffrage selon l'une des revendications 1 à 4, caractérisé en ce que les rebords (6), dirigés vers l'intérieur, des traverses (4) des panneaux de coffrage (1), sont inclinés obliquement vers le bas.

6. Coffrage selon l'une des revendications 1 à 5, caractérisé en ce que sur la face inférieure de la plaque d'embase (8) est disposé, au centre, un bossage d'emboîtement (16) qui s'ajuste dans un étai tubulaire métallique (18).

7. Coffrage selon l'une des revendications 1 à 6, caractérisé en ce que la plaque d'embase (8), y compris les embouts (9), les bossages (11) et le bossage d'emboîtement (16), est formée comme pièce de fonderie d'une seule pièce.
